# EUROPÄISCHE PATENTSCHRIFT

(11) **EP 0 636 750 B1**
(45) Veröffentlichungstag und Bekanntmachung des Hinweises auf die Patenterteilung: **04.06.1997**
(21) Anmeldenummer: 94111276.5
(22) Anmeldetag: 20.07.1994
(51) Int. Cl.: E03D 11/14

(54) **Tragständer für eine sanitäre Einrichtung**
Support stand for a sanitary device
Elément porteur pour appareil sanitaire

(30) Priorität: 30.07.1993 DE 4325734
(43) Veröffentlichungstag der Anmeldung: 01.02.1995
(73) Patentinhaber: Glock, Erwin, D-64319 Pfungstadt (DE)
(72) Erfinder: Glock, Erwin, D-64319 Pfungstadt (DE)
(74) Vertreter: Katscher, Helmut, Dipl.-Ing.

(56) Entgegenhaltungen:
- AU-B- 593 457
- DE-A- 2 556 984
- DE-A- 2 809 135
- DE-A- 3 528 334

## Beschreibung

Die Erfindung bezieht sich auf einen Tragständer zum Einbau in eine Trockenbau-Ständerwand für die Befestigung einer wandhängenden sanitären Einrichtung, beispielsweise einem WC mit zugehöriger Wandeinbau-Spüleinrichtung, wie z.B. Einbauspülkasten oder Einbaudruckspüler, und einem Wand-WC-Ablaufbogen, dessen beide vertikale Holme mittels einer ein- oder zweiteiligen angeschweißten Fußplatte auf dem Boden und einer an den oberen Holmenden angeschweißten oder angeschraubten horizontalen Quertraverse mit seitlich angeschweißten oder angeschraubten Laschen an der Wandunterkonstruktion befestigt wird, und dessen aus einer mit Gewindelöchern für die Aufnahme der Gewindebolzen zur Befestigung der anzuhängenden Einrichtung, z.B. WC oder Bidet, versehenen Befestigungstraverse mit der angeschweißten oder angeschraubten Halterungfür die Spüleinrichtung und angeschweißten oder angeschraubten Halterungen - vorzugsweise Schellen - für die Spül- und Ablaufrohre, bestehender Montagerahmen angeschraubt ist, und gemeinsam in zueinander gleichbleibenden maßlichen Abständen noch nachg dem Einbau in die Ständerwand stufenlos höhenverstellt werden kann, ohne daß dazu der Tragständer am Boden oder seitlich an der Wandunterkonstruktion gelöst werden muß.

Die Erfindung betrifft insbesondere einen Tragständer nach dem Oberbegriff des Patentanspruchs 1.

Bei den bekannten derartigen Tragständern muß die Einstellung der entsprechenden Montagehöhe für die sanitäre Einrichtung, resultierend aus dem jeweiligen Bodeneinstand oder anderen bauseitigen Gegebenheiten, entweder vor dem Befestigen des Tragständers in der Ständerwand vorgenommen werden, was zur Folge hat, daß bei einer Höhenkorektur der Tragständer zunächst wieder gelöst, die Korrektur vorgenommen und der Tragständer erneut wieder verbohrt und verschraubt werden muß, oder es muß, wie bei anderen derartigen Tragständern, die Montagehöhe der zu befestigenden sanitären Einrichtung jede für sich eingestellt werden,so daß bei einer Korrektur die Höhen für WC, Spülkasten, Spülrohr und Ablaufrohr einzeln eingemessen und eingestellt werden müssen.

Diese Handhabungen sind zum einen sehr zeitaufwendig und damit Ursache hoher Montagekosten, und zum anderen bergen sie eine große Fehlerquelle bezüglich der Maßgenauigkeit bei den Montageabständen in sich.

Der Erfindung liegt die Aufgabe zugrunde, die oben aufgeführten Nachteile zu beseitigen und einen Tragständer zu schaffen, dessen Tragrahmen in eine Ständerwand eingestellt und befestigt werden kann, ohne daß dabei auf die Montagehöhe der daran anzuhängenden sanitären Einrichtungen geachtet werden muß.

Erst bei der Anbringung des Montagerahmens mit den daran maßgenau angeschweißten oder angeschraubten Halterungen für die sanitären Einrichtungen, an denen auch bereits die sanitären Einrichtungen vormontiert sein können, muß die gewünschte Montagehöhe an den Gewindebolzen der WC-Befestigung eingemessen oder anhand anderer Hilfsmittel, beispielweise durch an den senkrechten Holmen angebrachten Maßskalen, eingestellt und mit Schrauben oder Muttern, arretiert werden. Die Montagehöhe soll danach noch auf einfache Art und Weise korrigiert oder verändert werden können, ohne daß dazu der Tragständer von der Ständerwand oder dem Boden gelöst werden muß.

Diese Aufgabe wird mit den kennzeichnenden Merkmalen des Patentanspruchs 1 gelöst. Hierbei ist vorgesehen, daß der Montagerahmen, der aus der Befestigungstraverse, dem Halter für die Spüleinrichtung und den Schellen für das Spülrohr und den Ablaufbogen durch Verschweißen oder Verschrauben gebildet wird, und der senkrechte Schenkel der Befestigungstraverse Gewindelöcher zur Aufnahme der Gewindebolzen für die WC- oder Bidet-Befestigung aufweist, um die ein Distanzstück aus vorzugsweise Rechteckrohr geschweißt ist, in der Länge, daß der aus beispielsweise C-förmigem Profil bestehende Halter für die Spüleinrichtung mit der offenen Seite an der Rückseite der horizontalen Quertraverse, an der mindestens zwei nach unten oder nach oben ragende und mit einem Langloch versehene Laschen angeschweißt sind, anliegt und nur hier mit Schrauben, deren Kopf in dem C-förmigen Profil des Halters für die Spüleinrichtung verschiebbar und unverdrehbar geführt wird, verschraubt ist.

Dadurch müssen die Gewindebolzen für die Befestigung des WC oder Bidet, die durch je ein Langloch der senkrechten Holme geführt und in die Gewindelöcher der Befestigungstraverse eingedreht sind, nicht zur Arretierung der Montagehöhen benutzt werden, sondern können horizontal frei beweglich, entsprechend der Dicke der Wandbeplankung und der anzuhängenden Einrichtung, auf den erforderlichen Längenabstand eingeschraubt werden. Darüberhinaus können die Gewindebolzen bei der Beplankung der Ständerwand-Vorderseite entfernt werden, damit die Platten der Beplankung angebracht werden können, ohne daß vorher mit erheblichem Zeitaufwand die Öffnungen für die Gewindebolzen in die Beplankungsplatte gebohrt werden müssen. Dies geschieht einfach, schnell und maßgenau nach dem Beplanken, indem von der Rückseite her durch die Gewindelöcher der Befestigungstraverse mit einem geeigneten Werkzeug die Beplankung durchbohrt wird. Gleichwohl ist die erfindungsgemäße Tragständerkonstruktion sowohl für den Einbau in raumhohe oder halbhohe Ständerwände als auch in raumhohe oder halbhohe Vorsatzwände für die sog. Vorwandinstallationen geeignet.

Ausgestaltungen der Erfindung gehen aus den Unteransprüchen hervor.

Die Erfindung wird nachfolgend anhand von Ausführungsbeispielen die in den Zeichnungen dargestellt sind, näher erläutert. Es zeigen:
Fig. 1 einen Tragständer in einer Ansicht von vorn, eingebaut in eine Ständerwand und mit der montierten Sanitär-Einrichtung (Wandhänge-WC), Einbauspülkasten, Spülrohr und Ablaufbogen;
Fig. 2 einen Schnitt in Richtung A-A der Fig. 1;
Fig. 3 eine Ansicht in Richtung B der Fig. 1;
Fig. 4 einen Schnitt in Richtung D-D der Fig. 1 ohne die Fußplatten, wobei links im Rahmen E die Schweißverbindung und rechts im Rahmen F die Schraubverbindung zwischen dem Spülkastenhalter und der Befestigungstraverse dargestellt ist;
Fig. 5 einen Schnitt in Richtung C-C der Fig. 1;
Fig. 6 einen Schnitt in Richtung G-G der Fig. 1;
Fig. 7 eine Seitenansicht der senkrechten Holme in kegelförmiger Ausführung;
Fig. 8 eine Seitenansicht der senkrechten Holme in einer Variante mit Knotenblechen;
Fig. 9 den Montagerahmen ohne die Sanitäreinrichtung;
Fig. 10 eine Teilansicht der senkrechten Holme mit breiteren Winkelfußplatten; und
Fig. 11 eine Seitenansicht der senkrechten Holme mit breiteren Winkelfußplatten.

Der als Ausführungsbeispiel in Fig. 1 gezeigte Tragständer dient zur Befestigung eines Wandhänge-WC 1, eines Einbauspülkastens 2, eines Spülrohrs 3 und eines Wand-WC-Ablaufbogens 4, die in Fig. 1 und 3 angedeutet sind. Der Tragrahmen des Tragständers besteht aus zwei senkrechten Holmen 5, die jeweils eine Fußplatte 6 aufweisen und an ihrem oberen Ende mit einer horizontalen Quertraverse 7 verschweißt oder verschraubt sind. Bei dem dargestellten Ausführungsbeispiel sind die Holme 5 und die Quertraverse 7 verschweißt.

Die horizontale Quertraverse 7 trägt an bei den äußeren Enden Laschen 8, mit denen sie an den Profilen einer Ständerwand 9 mit Schrauben 10 befestigt wird. Am Boden erfolgt die Befestigung des Tragrahmens mit Dübeln 11 an den Fußplatten 6 der Holme 5. Wenn zum Beispiel in dem Boden ein Durchbruch für den senkrechten Abgang des Ablaufrohrs im Bereich der Fußplatten 6 bauseits angebracht ist, werden - um einen größeren Dübelabstand zu erreichen - verbreiterte Fußplatten, die auch als Winkelfußplatten 22 (Fig. 10 und 11) mit einem nach oben ragenden Schenkel ausgebildet sein können, angebracht. Diese verbreiterten Fußplatten 22 können auch so gestaltet sein, daß sie an die vorhandenen Fußplatten 6 geschraubt werden können.

Die Holme 5 sind je mit mindestens einem Langloch 12 versehen, in dem Gewindebolzen 13 für die Befestigung des Wandhänge-WC 1 geführt sind. Bei der Ausführung mit zwei Fußplatten 6, wie beispielhaft dargestellt, sind die Holme 5 im unteren Bereich mit einer Strebe 14 verbunden. Die Holme 5 bestehen vorzugsweise aus U- oder C-förmigen Profilen, deren offene Seiten nach hinten weisen. Bei der Ausführung mit U-Profilen verlaufen die hinteren Kanten der nach innen abgewinkelten Schenkel zweckmäßigerweise schrägt, wie Fig. 7 zeigt, so daß die Längen der Schenkel an der Fußplatte 6 länger sind als an der Quertraverse 7.

Eine Variante zeigt die Fig. 8, bei der die Schenkel des U-förmigen Holms 16 parallel zur Vorderseite verlaufen, dabei jedoch mit einem Knotenblech 17 verstärkt sind. An der Quertraverse 67 sind mindestens zwei mit je einem Langloch versehene Laschen 15 angebracht, die wie beispielhaft dargestellt, nach unten oder nach oben ragen können.

Der Montagrahmen (Fig. 9) des Tragständers nach Fig. 1 besteht aus einer Befestigungstraverse 18, mindestens zwei Spülkastenhalterholmen 19, einer Rohrschelle 20 für das Spülrohr und einer Rohrschelle 21 für den WC-Ablaufbogen 4. Die winkelförmig gestaltete Befestigungstraverse 18 ist mit mindestens zwei Gewindelöchern 23 versehen, die zur Aufnahme der Gewindebolzen 13 dienen und mit Muttern oder, wie beispielsweise in Fig. 4 dargestellt, mit angeschweißten Flachstahlstücken 24, verstärkt sind. An der Vorderseite der Befestigungstraverse 18 sind um die Gewindelöcher 23 Distanzhalter 25 angebracht, die vorzugsweise aus Rechteckrohr bestehen.

Die Spülkastenhalterholme 19 sind an den äußeren Enden der Befestigungstraverse 18 senkrecht an dem nach oben ragenden Schenkel angebracht, welches entweder, wie im Rahmen E derFig. 4 dargestellt, durch Schweißen oder, wie im Rahmen F der Fig. 4 dargestellt, durch Anschrauben mit beispielsweise einer Sechskantschraube 26, einer Mutter 27 und einer Scheibe 40 erfolgen kann.

Die Rohrschelle 20 für das Spülrohr 3 ist mit einer daran angeschweißten Lasche 28 an dem nach oben ragenden Schenkel der Befestigungstraverse 18 mit Schrauben 29 befestigt. Die Rohrschelle 21 für den WC-Ablaufboden 4 ist mit einer daran angeschweißten, winklig gebogenen Lasche, die ein Langloch aufweist, an der Unterseite des waagrecht nach hinten weisenden Schenkels der Befestigungstraverse 18 in einem Vierkantlangloch mit dem vierkantartigen Bund der Schraube 31 verdrehsicher angeschraubt.

Der Montagrahmen nach Fig. 9 wird, wie in den Fig. 1-3 dargestellt, mit dem Tragrahmen verschraubt. Dazu wird, wie in Fig. 4 dargestellt, der Montagerahmen mit den Distanzstücken 25 von hinten zwischen den Schenkeln der Holme 5, an die Innenseite des Holmflansches angelegt, und die Gewindebolzen 13 werden durch die Langlöcher 12 in das Gewinde 23 eingedreht und von vorn mit den Muttern 32 und den Scheiben 33 gekontert. Sodann werden die Spülkastenhalterholme 19, die Teil des Montagerahmens sind, mit je einer Schraube 34, deren Kopf 35 verdrehsicher in dem Hohlraum des C-förmigen Profils der Spülkastenhalterholme geführt ist, und den Muttern 36 und Scheiben 37 an den Laschen 15 der Quertraverse 7 verschraubt.

Durch Lösen der Muttern 32 und 36 kann der Montagerahmen nach Fig. 9 stufenlos in der Höhe verschoben und auf das erforderliche Montagemaß der Sanitär-Einrichtungen eingestellt werden. Entweder vor oder nach dem wie vorstehend beschriebenen Einstellen der Montagehöhe können die Sanitär-Einrichtungsgegenstände 1-4, die in den Fig. 1-3 dargestellt sind, an dem Montagerahmen nach Fig. 9 befestigt werden. Die Gewindebolzen 13 können, nachdem der Montagerahmen Fig. 9 durch die Schrauben 15 fixiert ist, durch Lösen der Muttern 32 freibeweglich soweit vor- oder zurückgedreht werden, daß das vor der Beplankung nach außen stehende Ende ausreichend weit vorsteht, so daß das Wandhänge-WC oder das Wandhänge-Bidet mit beispielsweise Kunststoffbundmuttern 38 angeschraubt werden kann.

Die Erfindung erlaubt darüberhinaus, bedingt durch die auf die im Sanitärbereich üblichen Fixmaßabständen abgestimmten Befestigungspunkte für die Sanitär-Einrichtungsgegenstände, eine rationelle und somit kostengünstige und maßgenaue Vormontage der Sanitär-Einrichtungsgegenstände mit dem Montagerahmen (Fig. 9) und der anschließenden gemeinsamen Befestigung an dem Tragrahmen. Die Rohrschelle 21 für den Wand-WC-Ablaufbogen 4 kann nach vorn oder nach hinten verstellt werden, so daß die Möglichkeit besteht, bei senkrechtem Abgang des Ablaufrohrs mit einer sehr geringen Wanddicke zu arbeiten, was wiederum zur Folge hat, daß dadurch die Räume größer werden können.

## Patentansprüche

1. Tragständer für eine sanitäre Einrichtung, insbesondere ein Wandhänge-WC oder Wandhänge-Bidet, zum Einbau in Trockenbau-Ständerwände, der einen Montagerahmen aufweist, der gebildet wird aus einer Befestigungstraverse (18), mindestens zwei Spülkastenhalterholmen (19), einer Rohrschelle (20) für ein Spülrohr und einer Rohrschelle (21) für einen WC-Ablaufbogen (4), an dem die sanitäre Einrichtung (1), ein Einbauspülkasten (2) oder Einbaudruckspüler, ein Spülrohr (3) und ein Ablaufbogen (4) o. dgl. befestigbar sind, dadurch gekennzeichnet, daß die Befestigungstraverse (18) an ihrem nach oben weisenden Schenkel nach vorne ragende Distanzstücke (25) besitzt in der Länge, daß die an den äußeren Enden angebrachten senkrechten Holme (19) jeweils mit ihrer vorderen Fläche an der Rückseite der mit mindestens zwei nach unten ragenden Laschen (15) versehenen Quertraverse (7) anliegen und daran anschraubbar sind, daß Gewindebolzen (13) in den nach oben weisenden und mit Gewindelöchern versehenen Schenkel der Befestigungstraverse (18) so einschraubbar sind, daß sie in Langlöchern (12) der Tragrahmenholme (5) senkrecht verstellbar und mit Muttern (32) arretierbar sind, und daß die hinteren Kanten der beiden senkrechten, U-förmig nach hinten abgewinkelten Holme (5) des Tragrahmens in der Senkrechten nach oben schräg nach vorne verlaufen.

2. Tragständer nach Anspruch 1, dadurch gekennzeichnet, daß die Laschen (15) nach oben ragend an der Quertraverse (7) angebracht sind.

3. Tragständer nach Anspruch 1, dadurch gekennzeihnet, daß die hinteren Kanten der beiden senkrechten, U-förmig nach hinten abgewinkelten Holme des Tragrahmens in der Senkrechten parallel nach oben verlaufen und im unteren Teil mit mindestens einem Knotenblech (17) mit der Fußplatte (6) verschweißt sind.

4. Tragständer nach Anspruch 1, dadurch gekennzeichnet, daß die Fußplatten (22) aus winkelförmig gebogenem Blechmaterial hergestellt sind und der abgebogene Schenkel an der Rückseite nach oben zeigt.

5. Tragständer nach Anspruch 1, dadurch gekennzeichnet, daß die Rohrschelle (21) mit einer nach hinten abgebogenen und mit einem Langloch versehenen Lasche (30) verbunden ist, die mit dem Vierkantbund der Befestigungsschraube (31) in einem Langloch, welches in den waagrecht nach hinten weisenden Schenkel der Befestigungstraverse (18) gestanzt ist, geführt wird und unverdrehbar nach vorn und nach hinten verschiebbar angeschraubt ist.

## Claims

1. A support stand for sanitary devices, in particular wall-mounted WCs or bidets, for installation into dry-construction support walls including an assembly frame formed by an assembly cross beam (18), a minimum of two cistern stiles (19), one pipe clip (20) for a flushing pipe and one pipe clip (21) for a WC outlet elbow (4) to which a sanitary device (1), a fitted cistern (2) or fitted flushing valve, a flushing pipe (3) and an outlet pipe (4) or similar are fitted, characterised in that the assembly cross beam (18) includes spacers (25) projecting forward on its upward leg, having a suitable length to allow the outer ends of the attached vertical stiles (19) to contact by each of their front faces the rear of the cross beam (7), provided with a minimum of two downward projecting plates (15), which may be bolted to the same, that the threaded pins (13) may be bolted into the upward leg of the assembly cross beam (18), provided with threaded holes, thus allowing these to be adjustable in elongated holes (12) of the support frame stiles (5) and lockable by nuts (32) and that the rear edges of the two vertical U-shaped stiles (5) of the support frame angled towards the rear are vertically slanted upwards and forward.

2. A support stand according to Claim 1, characterised in that the plates (15) are attached to the cross beam (7) and project upwards.

3. A support stand according to Claim 1, characterised in that the rear edges of the two vertical, U-shaped stiles of the support frame angled towards the rear are provided vertically and parallel upwards and are welded in the bottom section by a minimum of one gusset (17) to the base plate (6).

4. A support stand according to Claim 1, characterised in that the base plates (22) consist of a metal sheet material bent in an angle and the bent rear angle is directed upwards.

5. A support stand according to Claim 1, characterised in that the pipe clip (21) is connected to a plate (30) bent towards the rear and including an elongated hole, guided by a square collar of the fastening bolt (31) in an elongated hole stamped into the horizontal leg of the assembly cross beam (18) directed towards the rear, allowing forward and backward sliding movements without being twisted.

## Revendications

1. Pilier de support pour dispositif sanitaire, en particulier un WC suspendu ou un bidet suspendu, pour encastrement dans des cloisons portantes montées à sec, ledit pilier présentant un châssis de montage qui est formé d'une traverse de fixation (18), d'au moins deux longerons (19) supportant le réservoir de chasse, d'un collier d'attache (20) pour un tube de rinçage et d'un collier d'attache (21) pour un coude d'évacuation de WC (4), auquel le dispositif sanitaire (1), un réservoir de chasse encastré (2) ou un robinet de chasse d'eau encastré, un tube de rinçage (3) et un coude d'évacuation (4) ou analogues peuvent être fixés, caractérisé en ce que la traverse de fixation (18) possède, sur son aile tournée vers le haut, des pièces d'espacement (25) faisant saillie vers l'avant, sur sa longueur, en ce que les longerons verticaux (19) montés sur les extrémités extérieures s'appliquent respectivement, par leur face avant, sur la face arrière de la traverse (7) pourvue d'au moins deux éclisses (15) tournées vers le bas et y peuvent y être vissés, en ce que des boulons filetés (13) peuvent être vissés dans l'aile, tournée vers le haut et pourvue de trous taraudés, de la traverse de fixation (18) de telle sorte qu'ils puissent être déplacés verticalement dans des trous allongés (12) des longerons (5) du châssis de support et être bloqués par des écrous (32), et en ce que les arêtes arrière des deux longerons verticaux (5), repliés en forme de U vers l'arrière, du châssis de support s'étendent à la verticale vers le haut, en oblique vers l'avant.

2. Pilier de support selon la revendication 1, caractérisé en ce que les éclisses (15) sont montées sur la traverse (7) de manière à faire saillie vers le haut.

3. Pilier de support selon la revendication 1, caractérisé en ce que les arêtes arrière des deux longerons verticaux, repliés en forme de U vers l'arrière, du châssis de support s'étendent à la verticale parallèlement vers le haut et sont soudées à la plaque d'assise (6), dans la partie inférieure, par au moins un couvre-joint (17).

4. Pilier de support selon la revendication 1, caractérisé en ce que les plaques d'assise (22) sont constituées de tôle repliée angulairement et l'aile repliée sur la face arrière est tournée vers le haut.

5. Pilier de support selon la revendication 1, caractérisé en ce que le collier d'attache (21) est raccordé à une éclisse (30) repliée vers l'arrière et pourvue d'un trou allongé, ladite éclisse étant guidée par la tête carrée de l'écrou de fixation (31) dans un trou allongé, qui est ménagé dans l'aile horizontale, tournée vers l'arrière, de la traverse de fixation (18), et vissée de manière à pouvoir se déplacer vers l'avant et l'arrière sans pouvoir tourner.
